# EUROPÄISCHE PATENTSCHRIFT

(11) **EP 2 534 085 B1**
(45) Veröffentlichungstag und Bekanntmachung des Hinweises auf die Patenterteilung: **04.12.2013**
(21) Anmeldenummer: 11703451.2
(22) Anmeldetag: 10.02.2011
(51) Int. Cl.: B66C 13/28

(54) **KRAN, INSBESONDERE HAFENMOBILKRAN, MIT EINEM HYBRIDANTRIEBSSYSTEM**
CRANE, IN PARTICULAR MOBILE HARBOUR CRANE, WITH A HYBRID DRIVE SYSTEM
GRUE, EN PARTICULIER GRUE MOBILE DE PORT, AVEC SYSTÈME D'ENTRAINEMENT HYBRIDE

(30) Priorität: 11.02.2010 DE 102010007545
(43) Veröffentlichungstag der Anmeldung: 19.12.2012
(73) Patentinhaber: Gottwald Port Technology GmbH, 40597 Düsseldorf (DE)
(72) Erfinder: MÜLLER, Jörg, 40589 Düsseldorf (DE); REIß, Johannes, 40723 Hilden (DE)
(74) Vertreter: Moser & Götze
(86) Internationale Anmeldenummer: PCT/EP2011/051999
(87) Internationale Veröffentlichungsnummer: WO 2011/098542

(56) Entgegenhaltungen:
- EP-A2- 1 925 493
- WO-A1-2005/120883
- DE-A1- 19 530 110
- DE-A1-102004 010 988
- US-A1- 2008 048 497
- US-A1- 2008 121 444

## Beschreibung

Die Erfindung betrifft einen Kran, insbesondere Hafenmobilkran, mit einem dieselelektrischen Antrieb, dessen Drehstromgenerator einen Wechselspannungskreis speist, mit einem an dem Wechselspannungskreis angeschlossenen Gleichspannungskreis, mit Elektromotoren, die mindestens ein Drehwerk, ein Hubwerk und ein Wippwerk des Krans antreiben, mit mindestens einem Bremswiderstand und mit einem Kurzzeit-Energiespeicher, der zur Zwischenspeicherung von überschüssiger Energie an den Wechselspannungskreis oder an den Gleichspannungskreis angeschlossen ist.

Aus der deutschen Patentanmeldung DE 10 2004 010 988 A1 ist ein Hybridantriebssystem für einen Portalhubstapler bekannt. Derartige Portalhubstapler sind auch als Straddle Carrier bekannt und werden in Seehäfen und Containerterminals zum Transportieren und Stapeln von Containern eingesetzt. Das Hybridantriebssystem umfasst ein Stromerzeugungsaggregat mit einem Dieselmotor, der einen Drehstromgenerator antreibt. Der Drehstromgenerator speist über einen Gleichrichter einen Gleichspannungszwischenkreis, an dem über Wechselrichter Fahr-, Hub- und Hilfsmotoren angeschlossen sind. Um das Stromerzeugungsaggregat erheblich kleiner und leichter auszuführen, ist zur Abdeckung von kurzeitigen Energiebedarfsspitzen, wie sie beim Anfahren und Bremsen des Fahrantriebes des Portalhubstaplers oder beim Heben und Senken der Container entstehen, ein Kurzzeit-Energiespeicher über einen Lade-/ und Entladeregler an den Gleichspannungszwischenkreis angeschlossen. Dieser Kurzzeitspeicher kann beim generatorischen Bremsen der Fahr- und Hubantriebe aufgeladen werden und somit muss nicht die von den Fahr- und Hubantrieben in den Gleichspannungszwischenkreis zurück gespeiste Energie mit Bremswiderständen in Wärme umgewandelt werden. Der Kurzzeitspeicher vermeidet somit diese energetischen Verluste und dient als Zwischenspeicher für die Energie. Der Kurzzeit-Energiespeicher ist aus zusammen geschalteten Doppelschichtkondensatoren mit sehr hohen Kapazitäten, die auch als "Ultrakondensatoren" oder "Ultra-Caps" bezeichnet werden, aufgebaut. Neben dem Kurzzeit-Energiespeicher ist an den Gleichspannungszwischenkreis ein weiterer Energiespeicher über einen weiteren Lade-/ und Entladeregler angeschlossen. Der weitere Energiespeicher ist als leichte Hochenergiebatterie, insbesondere Kochsalz-Nickel-, Natrium-Schwefel- oder Nickel-Metallhydrid-Akkumulator, ausgebildet, um mittlere Leistungsbedarfsspitzen abzudecken, die beispielsweise bei Fahrten im Minutenbereich auftreten. Der Lade-/ und Entladeregler für den Kurzzeit-Energiespeicher und den weiteren Energiespeicher ist als regelbarer Zwei-Quadranten-DC/DC-Wandler ausgebildet. Des Weiteren ist eine elektrische Steuervorrichtung vorgesehen, die mit dem Stromerzeugungsaggregat, dem Kurzzeit-Energiespeicher und dem weiteren Energiespeicher verbunden ist, um diese je nach Betriebszustand des Hybridantriebssystems anzusteuern.

Aus der Patentschrift US 7 554 278 B2 beziehungsweise der zugehörigen Offenlegungsschrift US 2008/0048497 A1 ist ein Hybridantriebssystem eines gummibereiften Krans bekannt, das eingangsseitig einen Gleichspannungskreis aufweist, der zum Einen von einem durch einen Verbrennungsmotor angetriebenen Drehstromgenerator mit nachgeschaltetem Gleichrichter und zum Anderen von einer als Energiespeichersystem dienenden Batterieeinheit mit elektrischer Energie gespeist wird. Zur Energieversorgung der elektrisch betriebenen Kranantriebsmotoren ist außerdem ein Wechselspannungskreis vorgesehen, mit dem sämtliche Kranantriebe, insbesondere ein Hubantrieb, elektrisch verbunden sind. Auch ist ein weiterer Schaltkreis vorgesehen, der auf den Gleichspannungskreis aufgeschaltet werden kann und über den die beispielsweise beim Senken einer Last durch generatorisches Bremsen des Hubantriebs zurückgewonnene elektrische Energie zum Aufladen des Energiespeichersystems in dessen Batterieeinheit geleitet werden kann.

Ferner ist aus der Offenlegungsschrift US 2008/0121444 A1 ein weiterer Straddle Carrier mit einem Hybridantriebssystem bekannt. Anstatt eines Dieselmotors kommt eine Mikrogasturbine zum Einsatz, die einen Drehstromgenerator antreibt. Dem Drehstromgenerator ist ein Gleichrichter nachgeschaltet, der einen Gleichspannungskreis versorgt. An diesem Gleichspannungskreis sind die elektrischen Fahrantriebsmotoren und der Hubmotor sowie eine Hydraulikpumpe für ein Hydrauliksystem angeschlossen. Die vorgenannten Antriebe sind jeweils elektrische Drehstromantriebe und sind daher jeweils über einen Wechselrichter mit dem Gleichspannungskreis verbunden.

Des Weiteren sind bereits aus dem aktuellen Firmenprospekt der Gottwald Port Technology GmbH, Düsseldorf, Deutschland mit dem Titel "Hafenkran-Modell 4" sogenannte Hafenmobilkrane bekannt, mit denen Container oder Schüttgüter in Seehäfen oder Container-Terminals umgeschlagen werden. Ein derartiger Hafenmobilkran besteht im Wesentlichen aus einem Unterwagen, mit dem sich der Hafenmobilkran auf dem Land, beispielsweise einem Kai, oder auf einem Schwimmponton abstützt, und einem um eine vertikale Achse drehbar auf dem Unterwagen gelagerten Oberwagen. Der Unterwagen kann über Reifen auf dem Kai oder über Schienenräder auf Schienen verfahrbar sein. Während des Umschlagbetriebes wird der Unterwagen über Stützen abgestützt. Auf dem Oberwagen sind ein sich in Vertikalrichtung erstreckender Turm, die Dreh- und Hubwerke für das Drehen des Oberwagens sowie das Heben einer Last und ein Gegengewicht angeordnet. Des Weiteren ist an dem Turm etwa im Bereich seiner halben Länge und auf der dem Gegengewicht abgewandten Seite ein Ausleger angelenkt. Der Ausleger ist um eine horizontale Wippachse schwenkbar mit dem Turm verbunden und zusätzlich über einen an dem Ausleger und unten an dem Oberwagen angelenkten Wippzylinder aus seiner seitlich auskragenden Betriebsstellung in eine aufrechte Ruhestellung verschwenkbar. Außerdem ist der Ausleger in üblicher Weise als Gittermast ausgebildet.

Derartige Hafenmobilkrane weisen bezüglich ihres Antriebskonzept die Ausbildung eines seriellen Hybridens dar, da sie mit einem dieselelektrischen Antrieb arbeiten, in dem die chemische Energie des Dieselkraftstoffes durch einen Verbrennungsmotor in mechanische Arbeit umgewandelt und von einem Drehstromgenerator als elektrische Energie in einen Wechselspannungskreis gespeist wird. Für den Antrieb des Hubwerks, des Drehwerks und des Wippwerks sowie etwaiger weiterer Antriebe werden Gleichstrom- oder Drehstrommotoren verwendet, in denen eine erneute Umwandlung der elektrischen Energie zurück in mechanische Arbeit stattfindet, die schlussendlich zum Heben von Lasten, zum Verfahren und Drehen des Kranes oder zur Bewegung des Auslegers genutzt wird. Energie, die beispielsweise durch das Senken von Lasten am Ausleger in den Wechselspannungskreis zurück gespeist wird, wird zunächst den übrigen Verbrauchern zur Verfügung gestellt. Sobald ein Energieüberschuss im Wechselspannungskreis vorhanden ist, wird dieser durch Bremswiderstände in Wärme umgewandelt, wobei die zurückgespeiste Energie vernichtet wird, d.h. endgültig verloren geht.

Ausgehend von diesem Stand der Technik liegt der vorliegenden Erfindung die Aufgabe zugrunde, einen Kran, insbesondere Hafenmobilkran, mit einem verbesserten Hybridantriebssystem zu schaffen.

Diese Aufgabe wird durch einen Kran, insbesondere Hafenmobilkran mit den Merkmalen des Anspruchs 1 gelöst. Vorteilhafte Ausgestaltungen der Erfindung sind in den Unteransprüchen 2 bis 14 angegeben.

Erfindungsgemäß wird bei einem Kran, insbesondere Hafenmobilkran, mit einem dieselelektrischen Antrieb, dessen Drehstromgenerator einen Wechselspannungskreis speist, mit einem an dem Wechselspannungskreis angeschlossenen Gleichspannungskreis, mit Elektromotoren, die mindestens ein Drehwerk, ein Hubwerk und ein Wippwerk des Krans antreiben, mit mindestens einem Bremswiderstand und mit einem Kurzzeit-Energiespeicher, der zur Zwischenspeicherung von überschüssiger Energie an den Wechselspannungskreis oder an den Gleichspannungskreis angeschlossen ist, eine Verbesserung des Hybridantriebssystems dadurch erreicht, dass mindestens einer der Elektromotoren an dem Wechselspannungskreis angeschlossen ist, mindestens einer der Elektromotoren an dem Gleichspannungskreis angeschlossen ist und der Wechselspannungskreis mit dem Gleichspannungskreis über einen Gleichrichter derart verbunden ist, dass ein Energieaustausch zwischen dem Wechselspannungskreis und dem Gleichspannungskreis möglich ist. Durch den Einsatz des Kurzzeit-Energiespeichers für die Speicherung von beispielsweise durch generatorisches Bremsen der Antriebe zurückgewonnener, überschüssiger Energie kann das Betriebsverhalten des zum Antrieb des Drehstromgenerators vorgesehen Verbrennungsmotors, insbesondere Dieselmotors, so verbessert werden, dass der Kraftstoffverbrauch und damit der Schadstoffausstoß gesenkt und die rückgewonnene Energie anderweitig nutzbar gemacht werden kann. Bei einer angestrebten modularen Bauweise der nötigen Baugruppen und Funktionalitäten kann der Kurzzeit-Energiespeicher auch in bestehende Hafenmobilkrane als Erweiterung nachgerüstet werden. Darüber hinaus bleibt gewährleistet, dass der Hafenmobilkran bei Ausfall des Kurzzeit-Energiespeichers seinen normalen Betrieb fortsetzen kann, da der Bremswiderstand weiterhin vorhanden ist. Hierbei ist es besonders vorteilhaft, dass der den Wechselspannungskreis und den Gleichspannungskreis verbindende Gleichrichter rückspeisefähig ausgebildet ist.

Die Rückgewinnung von Energie wird in vorteilhafter Weise dadurch erreicht, dass zumindest die Elektromotoren des Hubwerks und des Wippwerks zur Rückspeisung von elektrischer Energie in den Wechselspannungskreis beziehungsweise in den Gleichspannungskreis generatorisch betreibbar sind.

In einer vorteilhaften Ausführungsform sind die Elektromotoren als Drehstrommotoren ausgebildet.

In einer bevorzugten Ausgestaltung ist vorgesehen, dass der Kurzzeit-Energiespeicher über einen Gleichspannungswandler an den Gleichspannungskreis angeschlossen ist. Durch die Verwendung des Gleichspannungswandlers kann der Kurzzeit-Energiespeicher mit dem Gleichspannungskreis hinsichtlich des Spannungsniveaus synchronisiert werden.

Besonders vorteilhaft ist vorgesehen, dass der Kurzzeit-Energiespeicher als Doppelschichtkondensator ausgebildet ist. Derartige Doppelschichtkondensatoren sind langlebig, wartungsfrei und leicht sowie weisen eine geringe Energiedichte bei hoher Leistungsdichte auf. Hierdurch eignen sich diese besonders als Kurzzeit-Energiespeicher. Im Vergleich zu Batterien können von den Doppelschichtkondensatoren wesentlich höhere Leistungen aufgenommen beziehungsweise abgegeben werden und werden in Bezug auf ihre Lebensdauer durch die schnellen und kurzzeitigen Wechsel zwischen Laden und Entladen nicht so stark beeinträchtigt wie Batterien. Zwar ist der Energieinhalt pro Volumen geringer als der von Batterien, doch gerade durch diese Eigenschaften zeichnen sich Doppelschichtkondensatoren hervorragend als Kurzzeit-Energiespeicher für die Verwendung in Hafenmobilkranen aus, da beim Absenken von Lasten eines Hafenmobilkrans sehr hohe Leistungen jedoch geringe Energien über einen relativ kurzen Zeitraum von einigen Sekunden auftreten sowie für Beschleunigungsvorgänge beim Heben und anderen Kranbewegungen hohe Spitzenleistungen jeweils nur kurzfristig auftreten.

In bevorzugter Ausbildung ist vorgesehen, dass der Bremswiderstand über einen Gleichrichter an den Wechselspannungszwischenkreis angeschlossen ist.

Es ist außerdem von besonderem Vorteil, dass zumindest der Elektromotor des Wippwerks an den Wechselspannungskreis angeschlossen ist.

In Kombination mit der vorliegenden Erfindung ist es vorteilhaft, dass das Drehwerk einen Drehstrommotor aufweist, der über einen Wechselrichter an den Gleichspannungskreis angeschlossen ist, das Hubwerk einen Drehstrommotor aufweist, der über einen Wechselrichter an den Gleichspannungskreis angeschlossen ist, und das Wippwerk einen Drehstrommotor aufweist, der direkt an den Wechselspannungskreis angeschlossen ist. Der Kurzeit-Energiespeicher kann dann einfach an einem bestehenden Wechselspannungskreis ohne Konzeptänderung des elektrischen Systems eines vorhandenen Hafenmobilkrans nachgerüstet werden.

Besonders vorteilhaft ist vorgesehen, dass eine Leistungssteuerung, die über eine Betriebsstrategie eingestellt ist, mit dem dieselelektrischen Antrieb, dem Bremswiderstand beziehungsweise dessen Gleichrichter, dem Kurzzeit-Energiespeichers und dem Gleichspannungswandler des Kurzzeit-Energiespeicher verbunden ist und auf der Grundlage der Daten eines dem Drehstromgenerator zugeordneten Wirkleistungsmessers und dem Ladezustand des Kurzzeit-Energiespeichers den Kurzzeit-Energiespeicher und bei Bedarf den Bremswiderstand ansteuert. Als Betriebsstrategien kommen wahlweise eine Rekuperationsstrategie oder eine Downsizingstrategie zum Einsatz. Im Zusammenhang mit der Rekuperationsstrategie ist das Hauptziel, die gesamte in den Wechselspannungskreis zurück gespeiste Energie aufzunehmen und somit eine Nutzung der Bremswiderstände zu vermeiden. Die Downsizingstrategie sieht als Hauptziel vor, die Leistungsanforderung an den dieselelektrischen Antrieb so zu begrenzen, dass ein Betrieb des Hafenmobilkrans auch mit einem verkleinerten Verbrennungsmotor und einem verkleinerten Drehstromgenerator ohne Leistungseinbußen möglich wäre. Der Kurzzeit-Energiespeicher wird bei dieser Downsizingstrategie in der Regel nur bei Erreichen der Maximalleistung des Verbrennungsmotors in den Boostzustand gehen. Erfindungsgemäß wird zur Optimierung der Energieeinsparung das Verhalten des Doppelschichtkondensators und der Betriebszustände des restlichen Systems vorrangig in Abhängigkeit von der gemessenen Wirkleistung des Generators und dem Ladezustand des Speichers definiert. Durch eine gesteuerte Leistungsabgabe des Kurzzeit-Energiespeichers lassen sich harte Lastanforderungen an den Verbrennungsmotor vermeiden. Der Sanftanlauf verhindert schlagartige Belastungen, wodurch sich positive Auswirkungen auf den instationären Verbrauch und das Abgasverhalten des Verbrennungsmotors ergeben.

Besonders vorteilhaft ist vorgesehen, dass über die Leistungssteuerung der Kurzzeit-Energiespeicher während eines regulären Boostens des dieselelektrischen Antriebs auf eine konstante Entladeleistung eingestellt ist oder über die Leistungssteuerung derart eingestellt ist, dass während des Boostens des dieselelektrischen Antriebs bei entsprechender Leistungsanfrage abweichend von der konstanten Entladeleistung eine höhere Entladeleistung zur Verfügung gestellt wird, wenn der Ladezustand des Kurzzeit-Energiespeichers nach einer Ladephase nahe dem Maximalwert liegt. Eine Einstellung auf eine konstante Entladeleistung erhöht den Wirkungsgrad des Kurzzeit-Energiespeichers während des regulären Boostens. Das schließt jedoch nicht aus, dass im Rahmen der Erfindung während des Boostens bei entsprechender Leistungsanfrage des Verbrauchers auch von der konstanten Entladeleistung abgewichen werden kann, insbesondere wenn der Ladezustand des Kurzzeit-Energiespeichers nach einer Ladephase nahe dem Maximalwert liegt.

Nach einer Ausgestaltung wird über die Leistungssteuerung für den Kurzzeit-Energiespeicher eine untere Ladezustandsgrenze und obere Ladezustandsgrenze definiert. Demnach kann sich der Kurzzeit-Energiespeicher bis auf eine festgelegte untere Ladezustandsgrenze entladen, die durch den unteren Spannungsstellbereich des Wechselrichters beziehungsweise den nutzbaren Ladezustandsbereich des Kurzzeit-Energiespeichers definiert ist.

Die untere Ladezustandsgrenze ist als 25% der oberen Ladezustandsgrenze definiert. Auch diese Ausgestaltung dient der Wirkungsgradoptimierung, da bei höherer Spannung die Verluste durch den Innenwiderstand des Kurzzeit-Energiespeichers geringer sind. Dem wird Rechnung getragen, wenn der Arbeitsbereich des Kurzzeit-Energiespeichers in möglichst hohen Spannungsbereichen oberhalb der definierten unteren Ladezustandsgrenze für die Entladung liegt.

Wenn nach einem weiteren Merkmal der Erfindung die Leistungsabgabe des Kurzzeit-Energiespeichers nahe der Schaltgrenze zwischen Boostbetrieb und Normalbetrieb reduziert wird, lassen sich ebenfalls harte Lastanforderungen an den Verbrennungsmotor beim Abschalten des Kurzzeit-Energiespeichers vermeiden. Dies wirkt sich positiv auf Verbrauch und Abgasverhalten des Verbrennungsmotors aus.

Die Rückspeisefähigkeit des Hybridantriebssystems des Krans wird in vorteilhafter Weise dadurch erhöht, dass das Wippwerk einen Hydraulikzylinder und eine Hydraulikpumpe umfasst und der die Hydraulikpumpe antreibende Elektromotor rückspeisefähig ist.

Nachfolgend wird ein Ausführungsbeispiel der Erfindung anhand einer Zeichnung erläutert. Es zeigt:
Figur 1 eine Ansicht eines Hafenmobilkrans und
Figur 2 ein Blockschaltbild eines Hybridantriebes des Hafenmobilkranes nach Figur 1.

Die Figur 1 zeigt eine Ansicht eines Hafenmobilkrans 1 für den Umschlag von normierten Behältern, insbesondere von ISO-Containern, zwischen Land und Wasser beziehungsweise umgekehrt beziehungsweise innerhalb von Container-Terminals. Auch kann der Hafenmobilkran 1 mit einem Greifer zum Umschlag von Schüttgütern ausgerüstet werden. Der Hafenmobilkran 1 besteht im Wesentlichen aus einem Unterwagen 2 und einem Oberwagen 3 mit einem Turm 4 und einem Ausleger 5. In üblicher Weise wird der Hafenmobilkran 1 über seinem Unterwagen 2 auf dem Land, hier einen Kai 7, abgestützt. Über den Unterwagen 2 mit Radreifenfahrwerken 6 ist der Hafenmobilkran 1 auf dem Kai 7 verfahrbar und wird während des Umschlagbetriebes über Stützen 8 auf diesem abgestützt. Auch ist es möglich, dass der Hafenmobilkrans 1 auf Schienen verfahrbar oder stationär auf einem Schwimmponton befestigt wird. Auf dem Unterwagen 2 ist der Oberwagen 3 gelagert, der von einem Drehwerk d um eine vertikale Drehachse D schwenkbar ist. Das Drehwerk d weist üblicher Weise einen Drehkranz im Eingriff mit einem Antriebszahnrad auf. Der Oberwagen 3 trägt auch ein Hubwerk h und im Rückwärtigen Bereich ein Gegengewicht 9. Auch ist auf dem Oberwagen 3 der sich in Vertikalrichtung erstreckende Turm 4 abgestützt, an dessen Spitze ein Rollenkopf 10 mit Seilscheiben befestigt ist. Des Weiteren ist an dem Turm 4 etwa im Bereich seiner halben Länge und auf der dem Gegengewicht 9 abgewandten Seite der Ausleger 5 angelenkt. Der Ausleger 5 ist um eine horizontale Wippachse W schwenkbar mit dem Turm 4 verbunden und zusätzlich über ein an dem Ausleger 5 und unten an dem Oberwagen 3 angelenktes Wippwerk w, das üblicher Weise als Hydraulikzylinder ausgebildet ist, aus seiner seitlich auskragenden Betriebsstellung in eine aufrechte Ruhestellung verschwenkbar. Außerdem ist der Ausleger 5 in üblicher Weise als Gittermast ausgebildet. An der dem Turm 4 abgewandten Spitze des Auslegers 5 sind weitere Seilscheiben drehbar gelagert, über die ausgehend von dem Hubwerk h Hubseile über den Rollenkopf 10 zu der anzuhebenden Last geführt sind.

Die Figur 2 zeigt ein Blockschaltbild eines Hybridantriebes des Hafenmobilkranes 1 nach Figur 1. Wie eingangs beschrieben können derartige Hafenmobilkrane bezüglich ihres Antriebskonzept serielle Hybriden sein, da sie mit einem dieselelektrischen Antrieb 11 arbeiten, in denen die chemische Energie eines Dieselkraftstoffes durch einen Verbrennungsmotor 11 a in mechanische Arbeit umgewandelt wird. Der Verbrennungsmotor 11a treibt einen Drehstromgenerator 11b an, der die mechanische Energie in elektrische Energie umwandelt und in einen Wechselspannungskreis 12 speist. Der Drehstromgenerator 11 b erzeugt einen dreiphasigen Wechselstrom mit einer Spannungsebene von 440 V. Das Versorgungsnetz zur Bereitstellung von Energie für die verschiedenen Elektromotoren des Hafenmobilkranes 1 umfasst neben dem Wechselspannungskreis 12 einen Gleichspannungskreis 17, der über einen Gleichrichter 16 mit dem Wechselspannungskreis 12 verbunden ist. Durch den Gleichrichter 16 ist ein Energieaustausch zwischen dem Wechselspannungskreis 12 und dem Gleichspannungskreis 17 möglich, falls beispielsweise durch generatorisches Bremsen beziehungsweise generatorischen Betrieb eines Elektromotors zurückgewonnene elektrische Energie in einem der Spannungskreise 12, 17 ein Energieüberschuss herrscht und ein anderer Elektromotor Energiebedarf hat. An den Wechselspannungskreis 12 ist der Antrieb des Wippwerks w und an den Gleichspannungskreis 17 sind verschiedene Verbraucher, insbesondere die jeweiligen Antriebe des Hubwerks h und des Drehwerks d, angeschlossen, in denen eine erneute Umwandlung der elektrischen Energie zurück in mechanische Arbeit stattfindet, die zum Wippen des Auslegers 5, zum Heben von Lasten oder zum Drehen des Hafenmobilkranes 1 genutzt wird. Das Hubwerk h und das Drehwerk d weisen elektrische Drehstrommotoren h1, d1, vorzugsweise Asynchronmotoren, auf, die jeweils über einen Wechselrichter h2, d2 mit dem Gleichspannungskreis 17 verbunden sind. In den Wechselrichtern h2, d2 wird die Gleichspannung in Wechselspannung umgewandelt. Ebenso ist es jedoch möglich, die Drehstrommotoren h1, d1 an den Wechselspannungskreis 12 anzuschließen. Für das Wippwerk w ist ein mit konstanter Geschwindigkeit laufender Drehstrommotor w1 an den Wechselspannungskreis 12 angeschlossen, der eine Hydraulikpumpe w2, insbesondere Axialkolbenpumpe, antreibt. Die Hydraulikpumpe w2 ist mit einem Hydraulikzylinder w3 verbunden, über den der Ausleger 5 des Hafenmobilkrans 1 um die Wippachse W geschwenkt werden kann. Die Hydraulikpumpe w2 sowie der Drehstrommotor w1 können derart ausgebildet sein, dass überschüssige Energie nicht zurückführbar ist, sondern beispielsweise über Drosseln abgeführt wird. Es ist jedoch ebenso denkbar, dass die Hydraulikpumpe w2 sowie der Drehstrommotor w1 rückspeisefähig sind, so dass eine Energierückführung in den Wechselspannungskreis 12 beziehungsweise über den Gleichrichter 16 auch in den Gleichspannungskreis 17 erfolgen kann.

Des Weiteren sind weitere nicht dargestellte Antriebe vorhanden, die direkt mit dem Verbrennungsmotor 11 a verbunden sind oder an den Wechselspannungskreis 12 angeschlossen sind. Beispielsweise sind hier der Fahrantrieb für den Hafenmobilkran 1 oder etwaige Antriebe zum Schließen und Öffnen eines Vierseil-Schüttgutgreifers zu nennen. Entsprechende mittels Drehstrommotoren betriebene Antriebe können ebenfalls über Gleichrichter an den Gleichspannungskreis 17 angeschlossen werden. Auch ist es möglich diese Antriebe über Gleichstrommotoren zu betreiben und an den Gleichspannungskreis 17 oder über Wechselrichter an den Wechselspannungskreis 12 anzuschließen. Durch die Einrichtung sowohl des Wechselspannungskreises 12 als auch des Gleichspannungskreises 17 ist es also möglich, die für die jeweiligen Antriebe verwendeten Motoren zu variieren.

Um die Energie zurück zugewinnen, die beim sogenannten generatorischen Bremsen von den Drehstrommotoren d1, h1, und w1 in den Wechselspannungskreis 12 beziehungsweise in den Gleichspannungskreis 17 zurück gespeist wird, ist an den Gleichspannungskreis 17 ein Kurzzeit-Energiespeicher 13 angeschlossen. Die von diesem Kurzzeit-Energiespeicher 13 wiedergewinnbare Energie entsteht im Wesentlichen beim Absenken und Abbremsen der Last und somit durch das generatorische Bremsen des Drehstrommotors h1 des Hubwerks h. Falls eine rückspeisefähige Hydraulikpumpe w2 und ein rückspeisefähiger Drehstrommotor w1 eingesetzt werden, kann auch die von der Hydraulikpumpe w2 zurückgeführte Energie vom Kurzzeit-Energiespeicher 13 aufgenommen werden. Prinzipiell kann jedoch jeder der Elektromotoren in rückspeisefähiger Art und Weise ausgebildet und an den Wechselspannungskreis 12 oder an den Gleichspannungskreis 17 angeschlossen sein. Somit sind zumindest mittelbar beide Spannungskreise 12 und 17 des Energieversorgungsnetzes an das Energiespeichersystem beziehungsweise den Kurzzeit-Energiespeicher 13 angeschlossen.

Für den Fall, dass der Kurzzeit-Energiespeicher 13 keine Energie beziehungsweise weitere Energie speichern kann, ist an den Wechselspannungskreis 12 ein Bremswiderstand 14 angeschlossen. Über diesen Bremswiderstand 14 wird dann die durch das generatorische Bremsen von den Drehstrommotoren d1, h1, und w1 in den Wechselspannungskreis 12 zurück gespeiste Spannung in Wärme umgewandelt und somit vernichtet.

Durch die Einbindung des Kurzzeit-Energiespeichers 13 in den Gleichspannungskreis 17 ergeben sich verschiedene neue Betriebszustände für den Hybridantrieb des Hafenmobilkranes 1. Neben dem bisher üblichen Betriebszustand "Normalbetrieb", das heißt der Verbrennungsmotor 11a bedient die während des Betriebes des Hafenmobilkranes 1 auftretenden unterschiedlichen Lastanforderungen, und "Widerstands-Bremsen", in dem die - eventuell über den Gleichspannungskreis 17 - in den Wechselspannungskreis 12 zurück gespeiste Energie in den Bremswiderständen 14 in Wärme umgewandelt wird, kommen weitere Betriebszustände hinzu. Im Einzelnen sind es die Betriebszustände "Lastpunktanhebung", bei dem der Verbrennungsmotor 11 a in einem günstigeren Betriebsbereich mit einem höheren Wirkungsgrad durch Laden des Kurzzeit-Energiespeichers 13 betrieben wird, "Boosten", der die Unterstützung des Verbrennungsmotors 11a durch den Kurzzeit-Energiespeicher 13 betrifft, "Speicher-Bremsen", der das Laden des Speichers durch die in den Wechselspannungszwischenkreis 12 zurück gespeiste Energie betrifft, und "Speicher-/Widerstands-Bremsen", der eine Mischform der Betriebszustände "Speicher-Bremsen" und "Widerstands-Bremsen" ist. Für den Fall, dass der Kurzzeit-Energiespeicher 13 voll geladen ist, erfolgt ein "Widerstands-Bremsen". Der Bremswiderstand 14 ist über einen Gleichrichter 14a mit dem Wechselspannungskreis 12 verbunden, somit kann der Bremswiderstand 14 nach Bedarf geschaltet werden. Eine Steuerung erfolgt über eine Gesamtleistungsmessung. Dies ist energetisch von Vorteil.

Der Kurzzeit-Energiespeicher 13 ist als Doppelschichtkondensator ausgebildet, der auch als "Ultracap" oder "Supercap" bezeichnet wird. Derartige Doppelschichtkondensatoren sind langlebig, wartungsfrei und leicht sowie weisen eine geringe Energiedichte bei hoher Leistungsdichte auf. Hierdurch eignen sich diese besonders als Kurzzeit-Energiespeicher. Im Vergleich zu Batterien können von den Doppelschichtkondensatoren wesentlich höhere Leistungen aufgenommen beziehungsweise abgegeben werden. Zwar ist der Energieinhalt pro Volumen geringer als der von Batterien, doch gerade durch diese Eigenschaften zeichnen sich Doppelschichtkondensatoren hervorragend als Kurzzeit-Energiespeicher für die Verwendung in Hafenmobilkranen aus, da beim Absenken von Lasten eines Hafenmobilkrans 1 sehr hohe Leistungen jedoch geringe Energien über einen relativ kurzen Zeitraum von einigen Sekunden auftreten sowie für Beschleunigungsvorgänge beim Heben und anderen Kranbewegungen hohe Spitzenleistungen jeweils nur kurzfristig auftreten. Das Drehwerk d speist nur geringe Energiemengen zurück in den Wechselspannungszwischenkreis 12, da die Drehbewegung des Oberwagens 3 des Hafenmobilkrans 1 langsam ist und somit die Beschleunigungs- und Abbremsvorgänge kurz und energiearm sind.

Der Kurzzeit-Energiespeicher 13 ist unter Zwischenschaltung eines Gleichspannungswandlers 13a bidirektional an den Gleichspannungskreis 17 angeschlossen. Der Gleichspannungswandler 13a übernimmt die Spannungsanpassung an den Gleichspannungskreis 17.

Durch den Kurzzeit-Energiespeicher 13 lassen sich eine Reihe weiterer Funktionalitäten integrieren, mit welchen positiv auf das Betriebsverhalten des Verbrennungsmotors 11 a Einfluss genommen werden kann. Dadurch lassen sich, neben weiteren Kraftstoffeinsparungen auch erheblich die erzeugten Schadstoffemissionen reduzieren. Der Kurzzeit-Energiespeicher 13 kann einen Sanftanlauf des Verbrennungsmotors 11a durch entsprechendes Boosten ermöglichen. Damit werden schlagartige, harte Lastanforderungen an den Verbrennungsmotor 11 a vermeiden. Dieses hat positive Auswirkungen auf den transienten Verbrauch und das Abgasverhalten des Verbrennungsmotors 11a. Auch wird in Phasen positiver Leistungsanforderung eine definierbare Motorgrundlast vorgehalten. Damit wird ein schnelleres Reagieren des Verbrennungsmotors 11a bei plötzlichen Lastanforderungen ermöglicht. Weiterhin wird sichergestellt, dass die Leistung des Kurzzeit-Energiespeichers 13 nahe der Schaltgrenze zwischen "Boost"- und "Normal"-Betrieb allmählich reduziert wird. Dies vermeidet wiederum eine harte Lastanforderung an den Verbrennungsmotor 13, wenn der Boostbetrieb beendet wird.

Der Kurzzeit-Energiespeicher 13 wird über eine Leistungssteuerung 15, einen sogenannten Leistungskoordinator, gesteuert, d. h. die Lade- beziehungsweise Entladeleistung des Kurzzeit-Energiespeichers 13 in Betrag und Zeitdauer festgelegt. Die Leistungssteuerung 15 wird durch die verwendete Betriebsstrategie parametriert. Auch steuert der Leistungskoordinator den Übergang vom Laden des Kurzzeit-Energiespeichers 13 zum Nutzen der Bremswiderstände 14. Aufgabe der Leistungssteuerung 15 ist es somit insbesondere, dafür zu sorgen, dass überschüssige Energie direkt den an den Wechselspannungskreis 12 oder den Gleichspannungskreis 17 angeschlossenen Antrieben beziehungsweise Drehstrommotoren d1, h1 und w1 zugeführt wird, um bei einer Zwischenspeicherung im Kurzzeit-Energiespeicher 13 auftretende Verluste zu vermeiden. Erst wenn kein Verbraucher mehr Energiebedarf hat und gleichzeitig der Kurzzeit-Energiespeicher 13 noch freie Lade-Kapazität aufweist, wird eine Zwischenspeicherung vorgenommen. Die Bremswiderstände 14 dienen somit als Notsystem für den Fall, dass weder einer der Antriebsmotoren beziehungsweise Drehstrommotoren d1, h1 und w1 Energiebedarf in Höhe der zurückgespeisten Energie hat noch der Kurzzeit-Energiespeicher 13 eine entsprechende Energiemenge aufnehmen kann.

Als Betriebsstrategien kommen wahlweise eine Rekuperationsstrategie oder eine Downsizingstrategie zum Einsatz.

Im Zusammenhang mit der Rekuperationsstrategie ist das Hauptziel, die gesamte in den Wechselspannungskreis 12 beziehungsweise in den Gleichspannungskreis 17 zurück gespeiste Energie aufzunehmen und somit eine Nutzung der Bremswiderstände 14 zu vermeiden. Die Lastpunktanhebung wird bei dieser Betriebsstrategie nicht benutzt. Während des regulären Boostens wird der Kurzzeit-Energiespeicher 13 mit konstanter Leistung entladen. Diese Entladeleistung wird so gering gewählt, dass sich der Kurzzeit-Energiespeicher 13 soweit entlädt, um im nächsten Ladezyklus die ganze Rekuperationsenergie aufnehmen zu können. Damit wird ein möglichst hoher Wirkungsgrad des Kurzzeit-Energiespeichers 13 erreicht. In diesem Zusammenhang wird eine untere SOC-Grenze (state of charge, Ladestatus 0: vollständig entleert 1: vollständig geladen) für die Entladung definiert, damit der Arbeitsbereich des Kurzzeit-Energiespeichers 13 in möglichst hohen Spannungsbereichen liegt. Auch dies dient der Wirkungsgradoptimierung, da bei höherer Spannung die Verluste durch den Innenwiderstand des Kurzzeit-Energiespeichers 13 geringer sind. Auch kann während des Boostens von der konstanten Entladeleistung in einigen Fällen abgewichen werden. Es kann beispielsweise bei entsprechender Leistungsanfrage mit maximaler Entladeleistung geboostet werden, wenn der Ladezustand des Kurzzeit-Energiespeichers 13 nach einer Ladephase nahe dem Maximalwert liegt.

Die Downsizingstrategie sieht als Hauptziel vor, die Leistungsanforderung an den dieselelektrischen Antrieb 11 so zu begrenzen, dass ein Betrieb des Hafenmobilkrans 1 auch mit einem verkleinerten Verbrennungsmotor 11a und einem verkleinerten Drehstromgenerator 11 b ohne Leistungseinbußen möglich wäre. Um dies sicher zu stellen, nimmt der Kurzzeit-Energiespeicher 13 zusätzlich zu der in den Wechselspannungskreis 12 zurück gespeisten Energie auch durch Lastpunktanhebung des Verbrennungsmotors 11 a Ladung auf. Dieses kann durch eine obere SOC-Grenze gesteuert werden. Der Kurzzeit-Energiespeicher 13 kann sich bis auf eine festgelegte SOC-Untergrenze entladen. Diese ist durch den unteren Spannungsstellbereich des Gleichspannungswandlers 13a - SOC>0.25 - beziehungsweise den nutzbaren SOC-Bereich des Kurzzeit-Energiespeichers 13 definiert. Der Kurzzeit-Energiespeicher 13 wird bei dieser Downsizingstrategie in der Regel nur bei Erreichen der Maximalleistung des Verbrennungsmotors 11 a in den Boostzustand gehen.

Neben der Betriebsstrategie bestimmen weitere Faktoren über die eingestellte Leistung des Kurzzeit-Energiespeichers 13. Der verwendete Gleichspannungswandler 13a begrenzt durch seinen möglichen Spannungsstellbereich den Betrag der möglichen Leistung. Darüber hinaus findet eine Temperaturüberwachung des Kurzzeit-Energiespeichers 13 statt, um eine Verkürzung der Lebensdauer durch übermäßige Erwärmung zu verhindern.

Die Grundlage der Steuerung des Kurzzeit-Energiespeichers 13 mit der Leistungssteuerung 15 ist die Regelung der gemessenen Wirkleistung des Drehstromgenerators 11 b auf einen definierten Sollwert. Ein Ausregeln erfolgt durch Stellen der Speicherleistung des Kurzzeit-Energiespeichers 13. Weiterhin steuert die Leistungssteuerung 15 auch den Gleichrichter 14a des Bremswiderstands 14. Im Falle unzureichender Ladeleistung des Kurzzeit-Energiespeichers 13 wird die überschüssige Leistung in dem Bremswiderstand 14 in Wärme umgesetzt. Auf diese Weise stellen sich die zuvor beschriebenen Betriebszustände automatisch ein. Des Weiteren weist die Leistungssteuerung 15 einen Begrenzungsbaustein auf, mit dem innerhalb der Leistungssteuerung 15 die gewählte Betriebsstrategie und somit die zugehörigen Parameter realisiert werden. Die vom Kurzzeit-Energiespeicher 13 abhängigen Schaltgrenzen, die Limitierung durch den Spannungsstellbereich des Gleichspannungswandlers 13a und die Temperaturüberwachung sind darin umgesetzt. Der variable Anstieg stellt eine definierbare Rampenzeit für den Gleichspannungswandler 13a des Kurzzeit-Energiespeichers 13 dar. Damit werden der Sanftanlauf des Verbrennungsmotors 11 a und der weiche Austritt aus dem Boostvorgang gewährleistet.

Der Kurzzeit-Energiespeiches 13 kann durch seine modulare Bauweise der Baugruppen und Funktionalitäten auch als Erweiterung in bestehende Hafenmobilkrane 1 nachgerüstet werden. Darüber hinaus gewährleistet der Erhalt der Bremswiderstände 14 neben dem Kurzzeit-Energiespeicher 13, dass der Hafenmobilkran 1 bei Ausfall des Kurzzeit-Energiespeichers 13 seinen Betrieb fortsetzen kann.

Die Leistungssteuerung 15 und die Betriebsstrategie sind in einer programmierbaren Logiksteuerung (PLC, programmable logic controller) implementiert, die den Gleichspannungswandler 13a und damit den Kurzzeit-Energiespeicher 13 steuert. Die Grundlage für die Leistungssteuerung 15 ist das analoge Signal eines Wirkleistungsmessers 11c, der kontinuierlich die Leistungsabgabe des Drehstromgenerators 11b misst und diese Information dem Gleichrichter 14a der Bremswiderstände 14 und dem Gleichspannungswandler 13a des Kurzzeit-Energiespeichers 13 zur Verfügung stellt. Der Bremswiderstand 14 verbleibt im System und kommt zum Einsatz, wenn falls der Kurzzeit-Energiespeicher 13 nicht die gesamte Bremsenergie aufnehmen kann oder ausfällt.

Die Leistungssteuerung 15 kommuniziert über ein Bussystem mit einer übergeordneten und nicht dargestellten Hauptsteuerung des Hafenmobilkranes 1. Je nach dem welche Bussysteme die Steuerungen verwenden, erfolgt die Kommunikation über eine Schnittstelle. Beispielsweise verwendet die Leistungssteuerung 15 zur Kommunikation mit dem Kurzzeit-Energiespeicher 13 einen J1939 BUS und zur Kommunikation mit dem Gleichspannungswandler 13a einen CAN OPEN BUS kommuniziert, der auch von der Hauptsteuerung des Hafenmobilkranes 1 verwendet wird.

### Bezugszeichenliste

- 1: Hafenmobilkran
- 2: Unterwagen
- 3: Oberwagen
- 4: Turm
- 5: Ausleger
- 6: Radreifenfahrwerk
- 7: Kai
- 8: Stützen
- 9: Gegengewicht
- 10: Rollenkopf
- 11: dieselelektrischer Antrieb
- 11a: Verbrennungsmotor
- 11b: Drehstromgenerator
- 11c: Wirkleistungsmesser
- 12: Wechselspannungskreis
- 13: Kurzzeit-Energiespeicher
- 13a: Gleichspannungswandler
- 14: Bremswiderstand
- 14a: Gleichrichter
- 15: Leistungssteuerung
- 16: Gleichrichter
- 17: Gleichspannungskreis
- d: Drehwerk
- d1: Drehstrommotor
- d2: Wechselrichter
- h: Hubwerk
- h1: Drehstrommotor
- h2: Wechselrichter
- w: Wippwerk
- w1: Drehstrommotor
- w2: Hydraulikpumpe
- w3: Hydraulikzylinder
- D: Drehachse
- W: Wippachse

## Patentansprüche

1. Kran, insbesondere Hafenmobilkran (1), mit einem dieselelektrischen Antrieb (11), dessen Drehstromgenerator (11 b) einen Wechselspannungskreis (12) speist, mit einem an dem Wechselspannungskreis (12) angeschlossenen Gleichspannungskreis (17), mit Elektromotoren, die mindestens ein Drehwerk (d), ein Hubwerk (h) und ein Wippwerk (w) des Krans antreiben, mit mindestens einem Bremswiderstand (14) und mit einem Kurzzeit-Energiespeicher (13), der zur Zwischenspeicherung von überschüssiger Energie an den Wechselspannungskreis (12) oder an den Gleichspannungskreis (17) angeschlossen ist, **dadurch gekennzeichnet, dass** mindestens einer der Elektromotoren an dem Wechselspannungskreis (12) angeschlossen ist, mindestens einer der Elektromotoren an dem Gleichspannungskreis (17) angeschlossen ist und der Wechselspannungskreis (12) mit dem Gleichspannungskreis (17) über einen Gleichrichter (16) derart verbunden ist, dass ein Energieaustausch zwischen dem Wechselspannungskreis (12) und dem Gleichspannungskreis (17) möglich ist.

2. Kran nach Anspruch 1, **dadurch gekennzeichnet, dass** zumindest die Elektromotoren (h1, w1) des Hubwerks (h) und des Wippwerks (w) zur Rückspeisung von elektrischer Energie in den Wechselspannungskreis (12) beziehungsweise in den Gleichspannungskreis (17) generatorisch betreibbar sind.

3. Kran nach Anspruch 1 oder 2, **dadurch gekennzeichnet, dass** die Elektromotoren (d1, h1, w1) als Drehstrommotoren ausgebildet sind.

4. Kran nach einem der Ansprüche 1 bis 3, **dadurch gekennzeichnet, dass** der Kurzzeit-Energiespeicher (13) über einen Gleichspannungswandler (13a) an den Gleichspannungskreis (17) angeschlossen ist.

5. Kran nach einem der Ansprüche 1 bis 4, **dadurch gekennzeichnet, dass** der Kurzzeit-Energiespeicher (13) als Doppelschichtkondensator ausgebildet ist.

6. Kran nach einem der Ansprüche 1 bis 5, **dadurch gekennzeichnet, dass** der Bremswiderstand (14) über einen Gleichrichter (14a) an den Wechselspannungskreis (12) angeschlossen ist.

7. Kran nach einem der Ansprüche 1 bis 6, **dadurch gekennzeichnet, dass** zumindest der Elektromotor (w1) des Wippwerks (w) an den Wechselspannungskreis (12) angeschlossen ist.

8. Kran nach einem der Ansprüche 1 bis 7, **dadurch gekennzeichnet, dass** das Drehwerk (d) einen Drehstrommotor (d1) aufweist, der über einen Wechselrichter (d2) an den Gleichspannungskreis (17) angeschlossen ist, das Hubwerk (h) einen Drehstrommotor (h1) aufweist, der über einen Wechselrichter (h2) an den Gleichspannungskreis (17) angeschlossen ist, und das Wippwerk (w) einen Drehstrommotor (w1) aufweist, der direkt an den Wechselspannungskreis (12) angeschlossen ist.

9. Kran nach einem der Ansprüche 6 bis 9, **dadurch gekennzeichnet, dass** eine Leistungssteuerung (15), die über eine Betriebsstrategie eingestellt ist, mit dem dieselelektrischen Antrieb (11), dem Bremswiderstand (14) beziehungsweise dessen Gleichrichter (14a), dem Kurzzeit-Energiespeicher (13) und dem Gleichspannungswandler (13a) des Kurzzeit-Energiespeicher (13) verbunden ist und auf der Grundlage der Daten eines dem Drehstromgenerator (11b) zugeordneten Wirkleistungsmessers (11c) und dem Ladezustand des Kurzzeit-Energiespeichers (13) den Kurzzeit-Energiespeicher (13) und bei Bedarf den Bremswiderstand (14) ansteuert.

10. Kran nach Anspruch 9, **dadurch gekennzeichnet, dass** über die Leistungssteuerung (15) der Kurzzeit-Energiespeicher (13) während eines regulären Boostens des dieselelektrischen Antriebs (11) auf eine konstante Entladeleistung eingestellt ist oder über die Leistungssteuerung (15) derart eingestellt ist, dass während des Boostens des dieselelektrischen Antriebs (11) bei entsprechender Leistungsanfrage abweichend von der konstanten Entladeleistung eine höhere Entladeleistung zur Verfügung gestellt wird, wenn der Ladezustand des Kurzzeit-Energiespeichers (13) nach einer Ladephase nahe dem Maximalwert liegt.

11. Kran nach Anspruch 9 oder 10, **dadurch gekennzeichnet, dass** über die Leistungssteuerung (15) für den Kurzzeit-Energiespeicher (13) eine untere Ladezustandsgrenze und obere Ladezustandsgrenze definiert ist.

12. Kran nach Anspruch 11, **dadurch gekennzeichnet, dass** die untere Ladezustandsgrenze als 25% der oberen Ladezustandsgrenze definiert ist.

13. Kran nach einem der Ansprüche 9 bis 12, **dadurch gekennzeichnet, dass** über die Leistungssteuerung (15) die Leistungsabgabe des Kurzzeit-Energiespeichers (13) nahe der Schaltgrenze zwischen Boostbetrieb und Normalbetrieb des dieselelektrischen Antriebs (11) reduziert wird.

14. Kran nach einem der Ansprüche 1 bis 13, **dadurch gekennzeichnet, dass** das Wippwerk (w) einen Hydraulikzylinder (w3) und eine Hydraulikpumpe (w2) umfasst und der die Hydraulikpumpe (w2) antreibende Elektromotor (w1) rückspeisefähig ist.

## Claims

1. Crane, in particular a mobile harbour crane (1), having a diesel-electric drive (11) whose three-phase generator (11 b) supplies an a.c. circuit (12), having a d.c. circuit (17) connected to the a.c. circuit (12), having electric motors which drive at least one slewing mechanism (d), one lifting mechanism (h) and one luffing mechanism (w) of the crane, having at least one braking resistor (14), and having a means of short-term energy storage (13) which is connected to the a.c. circuit (12) or to the d.c. circuit (17) for the buffer storage of excess energy, **characterised in that** at least one of the electric motors is connected to the a.c. circuit (12), at least one of the electric motors is connected to the d.c. circuit (17), and the a.c. circuit (12) is connected to the d.c. circuit (17) via an rectifier (16) in such a way that an exchange of energy is possible between the a.c. circuit (12) and the d.c. circuit (17).

2. Crane according to claim 1, **characterised in that**, of the electric motors (h1, w1) of the lifting mechanism (h) and the luffing mechanism (w), at least one can be operated as a generator to feed electrical energy back into, respectively, the d.c. circuit (17) or the a.c. circuit (12).

3. Crane according to claim 1 or 2, **characterised in that** the electric motors (d1, h1, w1) take the form of three-phase motors.

4. Crane according to one of claims 1 to 3, **characterised in that** the means of short-term energy storage (13) is connected to the d.c. circuit (17) via a d.c. converter (13a).

5. Crane according to one of claims 1 to 4, **characterised in that** the means of short-term energy storage (13) takes the form of a double-layer capacitor.

6. Crane according to one of claims 1 to 5, **characterised in that** braking resistor is connected to the a.c. circuit (12) via a rectifier (14a).

7. Crane according to one of claims 1 to 6, **characterised in that** at least the electric motor (w1) of the luffing mechanism (w) is connected to the a.c. circuit (12).

8. Crane according to one of claims 1 to 7, **characterised in that** the slewing mechanism (d) has a three-phase motor (d1) which is connected to the d.c. circuit (17) via an inverter (d2), the lifting mechanism (h) has a three-phase motor (h1) which is connected to the d.c. circuit (17) via an inverter (h2), and the luffing mechanism (w) has a three-phase motor (w1) which is connected directly to the a.c. circuit (12).

9. Crane according to one of claims 6 to 9, **characterised in that** a power controlling system (15) which is set by means of an operating strategy is connected to the diesel-electric drive (11), the braking resistor (14) or rather its rectifier (14a), the means of short-term energy storage (13) and the d.c. converter (13a) of the means of short-term energy storage (13), and it actuates the means of short-term energy storage (13) and, if required, the braking resistor (14) on the basis of the data from a wattmeter (11c) associated with the three-phase generator (11 b) and on the basis of the state of charge of the means of short-term energy storage (13).

10. Crane according to claim 9, **characterised in that** the means of short-term energy storage (13) is set via the power controlling system (15) to a constant discharge power during regular boosting of the diesel-electric drive (11) or is set via the power controlling system (15) in such a way that, if there is a power demand to this effect, a higher discharge power and not the constant discharge power is made available during the boosting of the diesel-electric drive, if the state of charge of the means of short-term energy storage (13) is close to the maximum value after a charging phase.

11. Crane according to claim 9 or 10, **characterised in that** a lower limit for the state of charge and an upper limit for the state of charge are defined for the means of short-term energy storage (13) by means of the power controlling system (15).

12. Crane according to claim 11, **characterised in that** the lower limit for the state of charge is defined as 25% of the upper limit for the state of charge.

13. Crane according to one of claims 9 to 12, **characterised in that** the power output from the means of short-term energy storage (13) is reduced by means of the power controlling system (15) close to the switching limit between boosted operation and normal operation of the diesel-electric drive (11).

14. Crane according to one of claims 1 to 13, **characterised in that** the luffing mechanism (w) comprises a hydraulic cylinder (w3) and a hydraulic pump (w2) and the electric motor (w1) driving the hydraulic pump (w2) is capable of energy recovery.

## Revendications

1. Grue, notamment grue portuaire mobile (1), dotée d'un entraînement diesel-électrique (11) dont le générateur de courant alternatif (11 b) alimente un circuit à tension alternative (12), d'un circuit à tension continue (17) raccordé au circuit à tension alternative (12), de moteurs électriques qui entraînent au moins un dispositif de rotation (d), un dispositif de levage (h) et un dispositif de basculement (w) de la grue, d'au moins une résistance de freinage (14) et d'un accumulateur d'énergie de courte durée (13) qui est raccordé au circuit à tension alternative (12) ou au circuit à tension continue (17) afin de stocker temporairement de l'énergie en excès, **caractérisé en ce que** l'un au moins des moteurs électriques est raccordé au circuit à tension alternative (12), l'un au moins des moteurs électriques est raccordé au circuit à tension continue (17) et le circuit à tension alternative (12) est relié au circuit à tension continue (17) par un redresseur (16) de telle sorte qu'un échange d'énergie est possible entre le circuit à tension alternative (12) et le circuit à tension continue (17).

2. Grue selon la revendication 1, **caractérisée en ce que** au moins les moteurs électriques (h1, w1) du dispositif de levage (h) et du dispositif de basculement (w) peuvent être utilisés comme génératrice afin de réinjecter de l'énergie électrique dans le circuit à tension alternative (12) ou dans le circuit à tension continue (17).

3. Grue selon la revendication 1 ou 2, **caractérisée en ce que** les moteurs électriques (d1, h1, w1) sont conformés en moteurs à courant alternatif.

4. Grue selon l'une des revendications 1 à 3, **caractérisée en ce que** l'accumulateur d'énergie de courte durée (13) est raccordé au circuit à tension continue (17) par un convertisseur de tension continue (13a).

5. Grue selon l'une des revendications 1 à 4, **caractérisée en ce que** l'accumulateur d'énergie de courte durée (13) est conformée en condensateur à double couche.

6. Grue selon l'une des revendications 1 à 5, **caractérisée en ce que** la résistance de freinage (14) est raccordée au circuit à tension alternative (12) par un redresseur (14a).

7. Grue selon l'une des revendications 1 à 6, **caractérisée en ce que** au moins le moteur électrique (w1) du dispositif de basculement (w) est raccordé au circuit à tension alternative (12).

8. Grue selon l'une des revendications 1 à 7, **caractérisée en ce que** le dispositif de rotation (d) comporte un moteur à courant alternatif (d1) qui est raccordé au circuit à tension continue (17) par un onduleur (d2), **en ce que** le dispositif de levage (h) comporte un moteur à courant alternatif (h1) qui est raccordé au circuit à tension continue (17) par un onduleur (h2), et **en ce que** le dispositif de basculement (w) comporte un moteur à courant alternatif (w1) qui est raccordé directement au circuit à tension alternative (12).

9. Grue selon l'une des revendications 6 à 8, **caractérisée en ce qu'**une commande de puissance (15), qui est réglée par une stratégie de fonctionnement, est reliée à l'entraînement diesel-électrique (11), à la résistance de freinage (14) ou au redresseur (14a) de celle-ci, à l'accumulateur d'énergie de courte durée (13) et au convertisseur de tension continue (13a) de l'accumulateur d'énergie de courte durée (13) et commande l'accumulateur d'énergie de courte durée (13) et, si besoin est, la résistance de freinage (14) en fonction des données d'un wattmètre (11c) associé au générateur de courant alternatif (11b).

10. Grue selon la revendication 9, **caractérisée en ce que** l'accumulateur d'énergie de courte durée (13) est réglée par la commande de puissance (15) à une puissance de décharge constante pendant une suralimentation régulière de l'entraînement diesel-électrique (11) ou est réglée par la commande de puissance (15) de telle sorte que, pendant la suralimentation de l'entraînement diesel-électrique (11) et dans le cas d'une demande de puissance correspondante différente de la puissance de décharge constante, une puissance de décharge plus importante est mise à disposition si l'état de charge de l'accumulateur d'énergie de courte durée (13) est proche de la valeur maximale après une phase de charge.

11. Grue selon la revendication 9 ou 10, **caractérisée en ce qu'**une limite inférieure de l'état de charge ou une limite supérieure de l'état de charge est définie par la commande de puissance (15) pour l'accumulateur d'énergie de courte durée (13).

12. Grue selon la revendication 11, **caractérisée en ce que** la limite inférieure de l'état de charge est définie comme étant égale à 25% de la limite supérieure de l'état de charge.

13. Grue selon l'une des revendications 9 à 12, **caractérisée en ce que** la puissance délivrée par l'accumulateur d'énergie de courte durée (13) est réduite par la commande de puissance (15) près de la limite de commutation entre le fonctionnement en suralimentation et le fonctionnement normal de l'entraînement diesel-électrique (11).

14. Grue selon l'une des revendications 1 à 13, **caractérisée en ce que** le dispositif de basculement (w) comporte un vérin hydraulique (w3) et une pompe hydraulique (w2) et le moteur électrique (w1) entraînant la pompe hydraulique (w2) est apte à fonctionner de façon réversible en génératrice.
